# DEMANDE DE BREVET EUROPEEN

(11) **EP 0 785 147 A1**
(43) Date de publication de la demande: **23.07.1997**
(21) Numéro de dépôt: 97400143.0
(22) Date de dépôt: 22.01.1997
(51) Int. Cl.: B65D 30/22, B65D 33/06

(54) **Sac destiné à recevoir des charges sensiblement rigides**

(30) Priorité: 22.01.1996 FR 9600679
(71) Demandeur: Bellehchili, Djamal, 75014 Paris (FR)
(72) Inventeur: Bellehchili, Djamal, 75014 Paris (FR)
(74) Mandataire: Derambure, Christian

(57) **Abrégé**

Sac (1) destiné à recevoir des charges sensiblement rigides, caractérisé en ce qu'il comporte :
- une enveloppe (2) en un matériau déformable mais non extensible comportant un fond (3), une paroi périphérique (4), et une ouverture (5) opposée au fond (3) et présentant un plan d'ouverture (P) ainsi qu'une direction d'introduction (Z) des charges dans le sac (1) s'étendant perpendiculairement au plan d'ouverture ; et
- des moyens de préhension (11) en un matériau déformable mais non extensible solidaires du sac (1),
- l'espace (8) délimité par l'enveloppe (2) étant divisé en au moins deux compartiments (9) par une paroi de séparation (6 ou 7) en un matériau déformable mais non extensible,
- le sac (1) ayant pour fonction, lorsqu'il est en position d'utilisation, dans laquelle il est tenu par les moyens de préhension (11), de serrer les charges qui y sont positionnées de manière à les maintenir en position rentrée.

## Description

L'invention concerne un sac destiné à recevoir au moins deux charges sensiblement rigides, notamment de forme allongée, par exemple du type bouteille.

L'invention s'applique plus particulièrement au transport de bouteilles. Cela étant, elle s'applique également à tout autre type de charges, dès lors qu'elles sont rigides et de forme allongée telles que par exemple, les emballages de jus de fruit, de lait ou analogues, notamment lorsqu'un utilisateur fait ses courses dans un supermarché ou hypermarché, ou décide d'acheter ce type de charge en quantité plus ou moins importante.

On connaît des casiers à bouteilles comportant une enveloppe rigide comprenant un fond, une ouverture opposée au fond et une paroi périphérique. Ils comportent en outre des parois de séparation définissant des compartiments de réception des bouteilles, ces parois de séparation étant également en un matériau rigide. Ces casiers présentent l'inconvénient, du fait de leur rigidité, d'être dificiles à transporter lorsqu'ils sont remplis de bouteilles.

En outre, lorsqu'ils ne sont remplis que partiellement, il est nécessaire de répartir les bouteilles dans le casier pour obtenir un équilibre stable lors du transport.

D'autre part, les casiers ne peuvent être portés qu'avec l'ouverture dirigée vers le haut, au risque sinon de voir les bouteilles chuter.

Enfin, ces casiers s'adaptent difficilement à différents gabarits de bouteilles. En effet, si les bouteilles ont une largeur nettement inférieure à celle du compartiment, elles risquent de se casser pendant le transport puisqu'elles ne sont pas correctement maintenues.

On connaît également des sacs destinés à recevoir des charges telles que denrées alimentaires, bouteilles, etc, comportant une enveloppe comprenant un fond, une paroi périphérique et une ouverture opposée au fond, ainsi que des moyens de préhension solidaires du sac.

Ces sacs sont en général en un matériau renforcé permettant de supporter une quantité importante de charges, sans pour autant casser.

Cependant, lorsque l'utilisateur veut transporter des charges de forme allongée, ce type de sac n'est absolument pas pratique dans la mesure où les charges ne sont pas maintenues, ni verticalement, ni horizontalement, et risquent ainsi de se choquer et donc de se casser. En outre, la structure de ces sacs ne permet pas d'obtenir une bonne répartition des charges.

Cette répartition de charge est d'autant plus mauvaise que le volume de charge à transporter est moins important que le volume délimité par l'enveloppe du sac.

En outre, ce type de sac ne permet pas un chargement et déchargement rapide et facile.

L'invention vise donc à pallier les inconvénients précédemment mentionnés.

A cet effet, elle propose un sac du type destiné à recevoir des charges de forme allongée, et permettant une bonne répartition de ces charges, de manière à ce qu'elles soient faciles à transporter et à décharger.

Elle a en outre pour objet un tel sac qui permet d'éviter que certaines de ces charges ne soient endommagées au cours de l'utilisation du sac.

Elle a enfin pour objet un tel sac qui peut être utilisé quel que soit le gabarit des charges qu'il est destiné à recevoir.

A cet effet, elle propose un sac destiné à recevoir au moins deux charges sensiblement rigides, notamment de forme allongée, par exemple du type bouteille, caractérisé en ce qu'il comporte :
- une enveloppe en un matériau déformable mais non extensible comportant un fond, une paroi périphérique, et une ouverture opposée au fond et présentant un plan d'ouverture définissant une première et une seconde direction d'ouverture ainsi qu'une direction d'introduction des charges dans le sac s'étendant perpendiculairement au plan d'ouverture ; et
- des moyens de préhension en un matériau déformable mais non extensible solidaires du sac,
- l'espace délimité par l'enveloppe étant divisé en au moins deux compartiments par au moins une paroi de séparation en un matériau déformable mais non extensible s'étendant sensiblement parallèlement à la direction d'introduction, et étant destiné à recevoir les charges de sorte qu'elles s'étendent sensiblement parallèlement à la direction d'introduction lorsqu'elles sont en position rentrée,
- le sac ayant pour fonction, lorsqu'il est en position d'utilisation, dans laquelle il est tenu par les moyens de préhension, de serrer les charges qui y sont positionnées de manière à les maintenir en position rentrée.

Ainsi, la paroi de séparation permet, tout comme le casier, de guider l'introduction des charges dans le sac mais, contrairement au casier, les charges sont en outre maintenues serrées dans leur position rentrée du fait de la structure déformable.

Avec cette structure déformable, il n'est plus nécessaire de répartir les charges dans le sac.

Afin de maintenir les charges en position rentrée, en position d'utilisation du sac, les moyens de préhension, en combinaison avec la paroi périphérique de l'enveloppe et la paroi de séparation appliquent sur les charges d'une part un effort suivant la deuxième direction d'ouverture, et d'autre part un effort suivant la direction d'introduction.

Cette dernière fonction est obtenue dans le cas où les moyens de préhension sont par exemple sous la forme d'anses qui sont fixées à l'extérieur de la paroi périphérique de l'enveloppe, de sorte qu'en position d'utilisation du sac, elles s'étendent sensiblement parallèlement à la direction d'introduction.

Cela étant, selon un autre mode de réalisation, on peut prévoir qu'en position d'utilisation du sac, les moyens de préhension, en combinaison avec la paroi périphérique de l'enveloppe et la paroi de séparation, appliquent sur les charges d'une part un effort suivant la première direction d'ouverture, et d'autre part, un effort suivant la deuxième direction d'ouverture.

Dans ce cas, les moyens de préhension sont sous la forme d'anses qui sont fixées à l'extérieur de la paroi périphérique de l'enveloppe, de sorte qu'en position d'utilisation du sac, elles s'étendent sensiblement perpendiculairement à la direction d'introduction.

En particulier, quel que soit le mode de réalisation, les anses peuvent être constituées d'une seule et même sangle fixée en plusieurs points sur le pourtour de la face extérieure de la paroi périphérique de l'enveloppe.

Lorsque l'on a plusieurs parois de séparation, on peut prévoir que l'une d'elles soit amovible, de manière à créer des compartiments de différentes tailles, adaptables aux différentes tailles de charges.

Ainsi, suivant un mode de réalisation, le sac selon l'invention comporte au moins deux parois de séparation sensiblement séquentes l'une par rapport à l'autre, et notamment perpendiculaires l'une par rapport à l'autre.

L'enveloppe du sac peut également être sous la forme d'un parallélépipède sensiblement rectangle.

Cela étant, quelle que soit la forme de l'enveloppe, on peut prévoir que la paroi de séparation s'étende parallèlement à la première direction d'ouverture ou parallèlement à la seconde direction d'ouverture.

Dans le cas où le sac comporte plusieurs parois de séparation sensiblement séquentes l'une par rapport à l'autre, l'une au moins de ces parois sera parallèle à la première direction d'ouverture, et l'autre, perpendiculaire à cette première direction d'ouverture.

Enfin, suivant un mode de réalisation de l'invention, la ou les parois de séparation sont cousues à l'enveloppe du sac.

L'invention sera décrite plus en détail en référence aux dessins annexés qui représentent à titre non limitatif des modes de réalisation de l'invention, et dans lesquels :
- la figure 1a représente une vue en perspective d'un premier mode de réalisation d'un sac selon l'invention ;
- la figure 1b représente une vue en perspective de dessous du sac représenté sur la figure 1a ;
- la figure 2a représente une vue en perspective d'un second mode de réalisation d'un sac selon l'invention, et
- la figure 2b représente une vue en perspective de dessous du sac représenté à la figure 2a.

Le sac 1 selon l'invention est destiné à être utilisé pour le transport de charges de forme allongée. Dans l'exemple représenté, on prendra comme charge des bouteilles.

Cela étant, on peut bien entendu prévoir tout type de forme allongée, telle que par exemple des emballages parallélépipédiques contenant du liquide ou encore des emballages de produits ménagers ou analogues.

Le sac 1 comporte une enveloppe 2 qui est dans le cas présent de forme parallélépipédique, mais qui peut bien entendu être de forme différente, voire même cylindrique.

Cette enveloppe 2 comporte un fond 3, une paroi périphérique 4 et une ouverture 5, l'ensemble étant en un matériau déformable non extensible.

L'ouverture 5 présente un plan d'ouverture P, définissant une première direction d'ouverture X, et une seconde direction d'ouverture Y.

On définit en outre, perpendiculairement au plan d'ouverture P, une direction d'introduction Z des charges dans le sac 1.

Le matériau utilisé pour l'enveloppe 2 du sac 1 est un matériau déformable non extensible par exemple un matériau plastique souple qui permet notamment de pouvoir replier le sac lorsqu'il n'est pas utilisé afin qu'il puisse être rangé facilement, par exemple du polyéthylène tressé, du polypropylène, du PVC ou analogue.

Selon l'invention, le sac comporte en outre des parois de séparation 6 et 7 en un matériau déformable et non extensible, destinées à diviser l'espace 8 délimité par l'enveloppe 2 en compartiments 9 aptes à recevoir les bouteilles.

Ainsi, ces parois de séparation 6, 7 s'étendent parallèlement à la direction d'introduction Z des charges dans le sac.

Dans les exemples représentés aux figures la et 2a, le sac comporte deux types de parois de séparation, à savoir :
- un premier type de parois de séparation 6 qui s'étendent en outre parallèlement à la première direction d'ouverture X ; et
- un second type de parois de séparation 7, qui s'étendent en outre perpendiculairement à cette première direction d'ouverture X.

On peut bien entendu prévoir autant de parois de séparation du premier et/ou du second type que l'on veut, et notamment n'en prévoir qu'une seule suivant le premier type ou/et une seule suivant le second type.

A titre d'exemple, sur la figure la, on a prévu une paroi 6 suivant le premier type, et deux parois 7 suivant le second type, alors que sur la figure 2a, on a prévu deux parois 6 suivant le premier type, et deux parois 7 suivant le second type.

Ces parois 6 et/ou 7 permettent ainsi de délimiter des compartiments 9 de réception des charges. Dans les exemples représentés, ces compartiments 9 sont tous de la même dimension. Cela étant, on peut bien entendu prévoir de positionner les parois 6 ou 7 à des endroits tels que l'on obtiendra des compartiments 9 de différentes tailles.

Dans les exemples représentés aux figures, les parois de séparation 6 et 7 sont fixées à l'enveloppe 2 sur la face intérieure 4a de la paroi périphérique 4. Cependant, on peut prévoir d'autres types de fixation, tels qu'une fixation par colle ou adhésif, ou encore une fixation amovible, telle qu'une fixation du type "Velcro" (nom déposé).

En effet, la fixation amovible des parois de séparation 6 et 7 permet d'obtenir une compartimentation modulable en fonction de la taille des charges qu'on souhaite mettre dans le sac 1.

Dans l'exemple représenté à la figure la, les parois de séparation 6 et 7 ont une longueur égale à celle du côté de l'enveloppe par rapport auquel elles sont parallèles.

Cela étant, on peut prévoir de positionner des sections 6a ou 7a de parois de séparation tel que cela est représenté par exemple à la figure 2, ces sections de parois 6a et 7a étant fixées les unes aux autres au niveau des points d'intersection i.

Là encore, la fixation peut être effectuée par "Velcro" (nom déposé) ou par l'intermédiaire d'un adhésif ou en les cousant.

Les points de couture sont représentés en pointillé sur l'ensemble des figures.

Afin de rigidifier et solidifier le sac 1, on peut prévoir un renforcement sur le fond du sac 1. Cela étant, de manière à ce que le sac puisse être pliable, ce renforcement 10 est sous la forme d'une doublure cousue sur le bord périphérique du fond 3, côté extérieur de l'enveloppe 2.

Le sac 1 comporte en outre des moyens de préhension 11 solidaires du sac 1 et également en un matériau déformable mais non extensible.

Ces moyens de préhension 11 sont par exemple des anses fixées sur la face extérieure 4b de la paroi périphérique 4.

Comme cela est représenté aux figures, les anses sont constituées d'une seule et même sangle 12, fixée en plusieurs points sur le pourtour de la face extérieure 4b de la paroi périphérique 4.

Cette fixation, représentée en pointillets, peut être par exemple sous la forme de points de couture. Mais elle peut également être sous la forme de "Velcro" (nom déposé) ou d'une colle ou d'un adhésif.

Suivant un premier mode de réalisation représenté à la figure la, les anses 11, en position d'utilisation du sac 1, s'étendent parallèlement à la direction d'introduction Z.

On entend ici par position d'utilisation, la position selon laquelle le sac 1 est tenu par les moyens de préhension 11.

Ainsi, le maintien des charges à transporter est obtenu par une action combinée des anses 11, de la paroi périphérique 4 de l'enveloppe 2 et des parois de séparation 6, 7, du fait de leur structure déformable, qui appliquent ensemble d'une part un effort sensiblement parallèlement à la deuxième direction d'ouverture Y, tel que cela est représenté par la flèche F1, et d'autre part, un effort parallèlement à la direction d'introduction Z, tel que cela est représenté par la flèche F2.

Les charges sont alors maintenues en étant serrées dans leur position rentrée qui correspond à la position dans laquelle elles sont placées dans les compartiments 9.

Suivant un second mode de réalisation, les anses 11 s'étendent sensiblement perpendiculairement à la direction d'introduction Z.

Dans ce cas, l'ouverture 5 n'est plus située en haut du sac, mais sur un des côtés lors de l'utilisation de ce dernier.

Cela étant, les anses 11, la paroi périphérique 4 ainsi que les parois de séparation 6 et 7, du fait de leur structure déformable, agissent en combinaison de manière à fournir d'une part un effort représenté par la flèche F3 sensiblement parallèlement à la première direction d'ouverture X, et d'autre part un effort F1 sensiblement parallèlement à la deuxième direction d'ouverture Y, permettant de maintenir les charges en position rentrée dans le sac.

Bien que l'ouverture soit sur un des côtés latéraux du sac, ces efforts empêchent la sortie intempestive des charges du sac.

Enfin, l'aspect déformable de l'ensemble des éléments qui constituent le sac selon l'invention, permet d'obtenir un équilibre stable du sac, que ce soit en position d'utilisation ou non, même s'il n'est pas totalement rempli, et si les charges ne sont pas correctement réparties.

## Revendications

1. Sac (1) destiné à recevoir au moins deux charges sensiblement rigides, notamment de forme allongée, par exemple du type bouteille, caractérisé en ce qu'il comporte :
- une enveloppe (2) en un matériau déformable mais non extensible comportant un fond (3), une paroi périphérique (4), et une ouverture (5) opposée au fond (3) et présentant un plan d'ouverture (P) définissant une première (X) et une seconde (Y) direction d'ouverture ainsi qu'une direction d'introduction (Z) des charges dans le sac (1) s'étendant perpendiculairement au plan d'ouverture ; et
- des moyens de préhension (11) en un matériau déformable mais non extensible solidaires du sac (1),
- l'espace (8) délimité par l'enveloppe (2) étant divisé en au moins deux compartiments (9) par au moins une paroi de séparation (6 ou 7) en un matériau déformable mais non extensible s'étendant sensiblement parallèlement à la direction d'introduction (Z), et étant destiné à recevoir les charges de sorte qu'elles s'étendent sensiblement parallèlement à la direction d'introduction (Z) lorsqu'elles sont en position rentrée,
- le sac (1) ayant pour fonction, lorsqu'il est en position d'utilisation, dans laquelle il est tenu par les moyens de préhension (11), de serrer les charges qui y sont positionnées de manière à les maintenir en position rentrée.

2. Sac (1) selon la revendication 1, caractérisé en ce qu'en position d'utilisation du sac (1), les moyens de préhension (11), en combinaison avec la paroi périphérique (4) de l'enveloppe (2) et la ou les parois de séparation (6 ou 7), appliquent sur les charges, d'une part un effort (F1) suivant la deuxième direction d'ouverture (Y), et d'autre part un effort (F2) suivant la direction d'introduction (Z).

3. Sac (1) selon la revendication 2, caractérisé en ce que les moyens de préhension (11) sont sous la forme d'anses qui sont fixées sur la face extérieure (4b) de la paroi périphérique (4) de l'enveloppe (2), de sorte qu'en position d'utilisation du sac (1), elles s'étendent sensiblement parallèlement à la direction d'introduction (Z).

4. Sac (1) selon la revendication 1, caractérisé en ce que, en position d'utilisation du sac (1), les moyens de préhension (11), en combinaison avec la paroi périphérique (4) de l'enveloppe (2) et la ou les parois de séparation (6 et/ou 7), appliquent sur les charges d'une part un effort (F3) suivant la première direction d'ouverture (X), et d'autre part, un effort (F1) suivant la deuxième direction d'ouverture.

5. Sac (1) selon la revendication 4, caractérisé en ce que les moyens de préhension (11) sont sous la forme de anses qui sont fixées sur la face extérieure (4b) de la paroi périphérique (4) de l'enveloppe (2), de sorte qu'en position d'utilisation du sac (1), elles s'étendent sensiblement perpendiculairement à la direction d'introduction (Z).

6. Sac (1) selon l'une quelconque des revendications 2 à 5, caractérisé en ce que les anses sont constituées d'une seule et même sangle (12) fixée en plusieurs points sur le pourtour de la face extérieure (4b) de la paroi périphérique (4) de l'enveloppe (2).

7. Sac (1) selon l'une quelconque des revendications 1 à 6, caractérisé en ce qu'au moins une des parois de séparation (6 ou 7) est amovible.

8. Sac (1) selon l'une quelconque des revendications 1 à 7, caractérisé en ce qu'il comporte au moins deux parois de séparation (6 et 7) sensiblement séquentes l'une par rapport à l'autre.

9. Sac (1) selon la revendications 8, caractérisé en ce que les parois de séparation (6 et 7) sont sensiblement perpendiculaires l'une par rapport à l'autre.

10. Sac (1) selon l'une quelconque des revendications 1 à 9, caractérisé en ce que l'enveloppe (2) est un parallélépipède sensiblement rectangle.

11. Sac (1) selon l'une quelconque des revendications 1 à 10, caractérisé en ce qu'au moins une paroi de séparation (6) s'étend en outre sensiblement parallèlement à la première direction d'ouverture (X).

12. Sac (1) selon l'une quelconque des revendications 1 à 11, caractérisé en ce qu'au moins une paroi de séparation (7) s'étend en outre sensiblement parallèlement à la seconde direction d'ouverture (Y).

13. Sac (1) selon l'une quelconque des revendications 1 à 12, caractérisé en ce que la ou les parois de séparation (6 et/ou 7) sont cousues à l'enveloppe.
